# EUROPÄISCHE PATENTANMELDUNG

(11) **EP 0 470 301 A1**
(43) Veröffentlichungstag der Anmeldung: **12.02.1992**
(21) Anmeldenummer: 90250203.8
(22) Anmeldetag: 09.08.1990
(51) Int. Cl.: H01H 33/59, H01H 33/14

(54) **16 2/3 Hz Hochspannungs-SF6-Druckgas-Leistungsschalter-anordnung**

(71) Anmelder: SIEMENS AKTIENGESELLSCHAFT, D-80333 München (DE)
(72) Erfinder: Stehpan, Wolfgang, Dipl.-Ing., D-8501 Eckental-Obersch llenbach (DE); Veuhoff, Friedrich-Wilhelm, Dipl.-Ing., D-1000 Berlin 44 (DE); Trapp, Norbert, Dr.-Ing., D-1000 Berlin 20 (DE)

(57) **Zusammenfassung**

2.1 16²/₃ Hz SF₆-Hochspannungs-Druckgas-Leistungsschalter haben eine gegenüber einem 50 Hz Betrieb verringerte Ausschaltgeschwindigkeit der Kontakte und unterliegen höheren Anforderungen wegen der erheblich längeren Lichtbogenzeiten bei 16²/₃ Hz, was eine Anpassung der Löschkammer bedingt.

2.2 Für eine 16²/₃ Hz Hochspannungs-SF₆-Druckgas-Leistungsschaiteranordnung sind mindestens zwei Unterbrechereinheiten eines 50 Hz Hochspannungs-SF₆-Druckgas-Leistungsschalters der geforderten Kurzschlußabschaltleistung in Reihe geschaltet, deren Ausschaltung zeitlich versetzt so erfolgt, daß die jeweiligen Löschbereiche (7, 7a, 7b) zeitlich ohne Unterbrechung aufeinanderfolgen und insgesamt mehr als eine Halbperiode (30 ms) abdekken.

## Beschreibung

Die Erfindung bezieht sich auf eine 16²/₃ Hz SF₃-Hochspannungs-Druckgas-Leistungsschalteranordnung, insbesondere mit einer gegenüber einem 50 Hz Betrieb verringerten Ausschaltgeschwindigkeit der Kontakte, für eine bestimmte Kurzschlußabschaltleistung.

Ein für die gegenüber einem 50 Hz Betrieb höheren Anforderungen in einem 16²/₃ Bahnstromnetz angepaßter Hochspannungs-SF₆-Druckgas-Leistungsschalter ist aus der Zeitschrift "Elektrische Bahnen", 1989, Seiten 246 bis 249 bekannt. Bei diesem bekannten 16²/₃ Hz Hochspannungs-Leistungsschalter, der für eine bestimmte Kurzschlußabschaltleistung ausgelegt ist, ist die Ausschaltgeschwindigkeit der Kontakte gegenüber der bei einem 50 Hz Betrieb üblichen wegen der erheblich längeren Lichtbogenzeiten bei 16²/₃ Hz verringert. Außerdem ist die Unterbrechereinheit des bekannten Schalters mit einer vergrößerten Löschkammer und dem Einbau eines abbrandfesten Einsatzes in der Düse gegenüber einem für den Betrieb bei 50 Hz entsprechenden Hochspannungs-Leistungsschalter abgewandelt, weil bekanntlich bei 16²/₃ Hz die Schaltarbeit (als Integral über die Lichtbogenzeit aus dem Produkt von Kurzschlußstrom und Lichtbogenspannung) je Stromhalbwelle bzw. die Wärmemenge des Schaltlichtbogens dreimal größer als bei gleichen Stromstärken mit 50 Hz ist (siehe Zeitschrift E und M, 1987, Seiten 261, 262). Eine derartige Anpassung der Löschkammer in der Unterbrechereinheit erfordert aber hohen Entwicklungsaufwand für einen verhältnismäßig geringen Bedarf.

Es ist weiterhin aus der DE-OS-32 18 907 bekannt, zur Erhöhung des Ausschaltvermögens von als Vakuumschalter ausgebildeten Schaltstrekken, zwei Schaltstrecken in Reihe zu schalten und zeitlich um etwa eine Viertelperiode versetzt zu öffnen. Dadurch wird eine Entlastung der thermischen Beanspruchung der einzelnen Schaltstellen erzielt.

Der Erfindung liegt die Aufgabe zugrunde, auf andere, einfache Weise einen für 16²/₃ Hz geeigneten Hochspannungs-Leistungsschalter zu schaffen.

Zur Lösung dieser Aufgabe sind bei einer 16²/₃ Hz Hochspannungs-SF₆-Druckgas-Leistungsschal- teranordnung, insbesondere mit einer gegenüber einem 50 Hz Betrieb verringerten Ausschaltgeschwindigkeit der Kontakte, für eine bestimmte Kurzschlußabschaltleistung gemäß der Erfindung mindestens zwei Unterbrechereinheiten eines 50 Hz Hochspannungs-SF₆-Druckgas-Leistungsschalters dieser Kurzschlußabschaltleistung in Reihe geschaltet, deren Ausschaltung zeitlich versetzt so erfolgt, daß die Löschbereiche zeitlich ohne Unterbrechung aufeinanderfolgen und insgesamt mehr als eine Halbperiode (30 ms) abdecken.

Durch diese Kombination einer Reihenschaltung von mindestens zwei Unterbrechereinheiten, die für einen 50 Hz Betrieb hinsichtlich der den Löschbereich bestimmenden Lichtbogenzeiten und der geforderten Kurzschlußabschaltleistung ausgelegt sind, mit der zeitlichen Versetzung der Auslösung der Ausschaltbewegung der Kontakte jeder Unterbrechereinheit wird erreicht, daß sich die möglichen Löschbereiche der Unterbrechereinheiten aufeinanderfolgend addieren, so daß auch bei dem 16²/₃ Hz Betrieb für länger als eine Halbperiode von 30 ms, in welcher ein Nulldurchgang des abzuschaltenden Kurzschlußstromes beliebig auftreten kann, ständig eine der in Reihe liegenden Unterbrechereinheiten, welche die 50 Hz Kurzschlußabschaltleistung aufweist, löschbereit ist.

Bei einer verringerten Ausschaltgeschwindigkeit der Kontakte genügt bereits eine Reihenschaltung von zwei Unterbrechereinheiten, um auch für den verlängerten Löschbereich die geforderte Ausschaltleistung unvermindert beizubehalten. Ansonsten ist eine Reihenschaltung von drei Unterbrechereinheiten ausreichend, um sowohl symmetrische als auch unsymmetrische Kurzschlußströme im Stromnulldurchgang sicher abzuschalten. Auf diese Weise können normale, für den 50 Hz Betrieb und die geforderte Kurzschlußabschaltleistung ausgelegte Hochspannungs-SF₆-Druckgas-Leistungsschalter auch für die erschwerten Bedingungen in einem 16²/₃ Hz Netz ohne Änderung des konstruktiven Aufbaus der einzelnen Unterbrechereinheiten eingesetzt werden. Die Reihenschaltung der Unterbrechereinheiten kann sowohl bei Freiluftleistungsschaltern als auch bei Leistungsschaltern in druckgasisolierten, gekapselten Hochspannungsschaltanlagen vorgenommen werden.

Die zeitliche Versetzung der Auslösung der Ausschaltbewegung der Kontakte der in Reihe liegenden Unterbrechereinheiten wird mit Vorteil elektrisch über die Steuerung der für jede Unterbrechereinheit voneinander mechanisch unabhängigen Antriebe bewirkt, z. B. durch Einfügung eines konstanten Zeitgliedes in die Steuereinheit. Auf diese Weise ist die Verwendung von normalen, insbesondere mehrpoligen, 50 Hz Hochspannunqs-Leistungsschaltern mit Einzelantrieben auch ohne Änderung des Antriebssystems möglich, da lediglich die Unterbrechereinheiten elektrisch in Reihe geschaltet werden. Aufwändiger kann jedoch auch eine entsprechende mechanische Kopplung der Antriebssysteme vorgesehen sein, um die jeweils zeitlich versetzte Kontaktbewegung zu erreichen.

Es empfiehlt sich weiterhin, nach jeder Abschaltung die zeitliche Aufeinanderfolge der Ausschaltauslösung der in Reihe liegenden Unterbrechereinheiten zyklisch zu vertauschen. Man erreicht dadurch eine gewisse Vergleichmäßigung der Belastung der einzelnen Unterbrechereinheiten, da von diesen jeweils nur eine die Lichtbogenlöschung bewirkt, während die zeitlich früher geöffneten Unterbrechereinheiten den Lichtbogen über ihre maximale Lichtbogendauer hinaus führen müssen. Dies bedeutet, statistisch gesehen, daß jeweils die zuletzt öffnende Unterbrechereinheit seltener die Lichtbogenlöschung durchführen wird. Durch die zyklische Vertauschung kann der bei den Abschaltungen auftretende Abbrand gleichmäßiger über die einzelnen Unterbrechereinheiten verteilt werden.

Es ist ferner zweckmäßig bei einer gewünschten Verringerung der Ausschaltgeschwindigkeit der Kontakte, bei diesen in Reihe geschalteten Unterbrechereinheiten des 50 Hz Leistungsschalters die beim 50 Hz Betrieb für die langsamere Einschaltbewegung der Kontakte verwendete Antriebssteuerung beim 16²/₃ Hz für die Ausschaltbewegung einzusetzen. Durch diese Vertauschung der langsameren Einschaltbewegung der Kontakte vom 50 Hz Betrieb mit der Ausschaltbewegung ist die Verringerung der Ausschaltgeschwindigkeit der Kontakte beim 16²/₃ Hz Betrieb ohne mechanische Änderung des Antriebssystems und ohne nachteilige Beeinflussung der Kurzschlußabschaltleistung realisierbar.

Im folgenden sei die Erfindung noch anhand der Figuren 1 bis 8 der Zeichnung näher beschrieben und die Wirkungsweise erläutert.
In Figur 1 ist für ein erstes Ausführungsbeispiel, schematisch angedeutet, die Reihenschaltung von drei Unterbrechereinheiten dargestellt und die Figuren 2, 3 und 4 zeigen jeweils eine mögliche Lage des Kurzschlußstromes über der Zeit t mit den entsprechenden Löschbereichen.
In Figur 5 sind schematisch zwei in Reihe geschaltete Unterbrechereinheiten eines zweiten Ausführungsbeispieles mit verringerter Abschaltgeschwindigkeit der Kontakte dargestellt und die Figuren 6, 7 und 8 zeigen analog die aufeinanderfolgenden Löschbereiche und mögliche Lagen des Kurzschlußstromes über der Zeit t.

Bei dem ersten Ausführungsbeispiel sind drei Unterbrechereinheiten 1 eines dreipoligen 50 Hz Hochspannungs-SF₆-Druckgas-Leistungsschalters elektrisch über die Verbindungsleitungen 2 in Reihe geschaltet. Jede Unterbrechereinheit 1 ist von einem Stützisolator 3 getragen auf einem gemeinsamen Traggestell 4 angeordnet. In diesem Traggestell 4 liegen die nur gestrichelt angedeuteten jeweiligen Einzelantriebe 5, die mit einer nicht dargestellten, jeweils separaten elektrischen Steuereinrichtung versehen sind, durch welche sie betätigt werden.

Die Unterbrechereinheiten 1 sind konstruktiv so ausgelegt, daß sie nach dem Auslösezeitpunkt 6 der Abschaltbewegung der Kontakte die geforderte Kurzschlußabschaltleistung in einem für 50 Hz üblichen, durch Pfeile angedeuteten Löschbereich 7 von angenähert 15 ms aufbringen können. Dieser Löschbereich 7 beginnt im Zeitpunkt 8 nach einer ebenfalls durch Pfeile angedeuteten Vorlaufzeit 9 von angenähert 9 ms, in welcher sich die Kontakte auseinanderbewegen und das SF₆-Löschgas durch den Blaskolben komprimiert wird, so daß dann die Unterbrechereinheit 1 zum Zeitpunkt 8 in der Lage wäre, die Wiederzündung eines Kurzschlußstromes nach dem Nulldurchgang zu verhindern. Mithin entspricht die Vorlaufzeit 9 der minimalen Lichtbogenzeit der Unterbrechereinheit 1. Der Löschbereich 7 endet zu einem Zeitpunkt 10, welcher der maximalen Lichtbogenzeit entspricht, an dem diese Unterbrechereinheit 1 noch löschen kann. Dies bedeutet, daß der zu unterbrechende Kurschlußstrom i innerhalb des Löschbereiches 7, d. h. zwischen den Zeitpunkten 8 und 10 den Wert Null annehmen muß, damit eine Abschaltung stattfinden kann.

Bei dem ersten Ausführungsbeispiel werden die Antriebe 5 der drei in Reihe geschalteten Unterbrechereinheiten 1 so gesteuert, daß ihre Auschaltung zeitlich versetzt erfolgt. Diese zeitliche Reihenfolge ist jeweils durch Hinzufügen der Buchstaben a bzw. b zu dem Bezugszeichen der Unterbrechereinheiten 1 bzw. der Zeitdauern und Zeitpunkte während des Löschvorganges im Kurzschlußfall kenntlich gemacht.

In Figur 2 ist eine erste Abschaltung dargestellt, bei der zunächst die Ausschaltbewegung der Kontakte der Unterbrechereinheit 1 im Auslösezeitpunkt 6 veranlaßt wird und zeitlich danach dann im Auslösezeitpunkt 6a die Ausschaltbewegung der Kontakte der Unterbrechereinheit 1 und schließlich zuletzt im Auslösezeitpunkt 6b die Ausschaltbewegung der Kontakte der Unterbrechereinheit 1 b. Dies wird jeweils durch eine entsprechende elektrische Steuerung der Einzelantriebe 5 vorgenommen.

Bei der in Figur 2 dargestellten ersten Abschaltung eines Kurzschlußstromes i liegt der Auslösezeitpunkt 6 im Bereich der negativen Halbwelle des Kurzschlußstromes i vor dessen Scheitelpunkt und der Kurzschlußstrom i erreicht seinen ersten Nulldurchgang 11 nach diesem Auslösezeitpunkt 6 noch innerhalb des Löschbereiches 7. Der Kurzschlußstrom i kann mithin von der ersten Unterbrechereinheit 1 ohne Schwierigkeiten gelöscht werden.

Sollte durch widrige Umstände wider Erwarten nach diesem ersten Nulldurchgang 11 dennoch eine Wiederzündung der Unterbrechereinheit 1 stattfinden und der Kurzschlußstrom i, wie in Figur 2 gestrichelt angedeutet, noch die positive Halbwelle durchlaufen, so befindet sich dennoch der zweite Nulldurchgang 12 noch im Löschbereich 7b der zeitlich zuletzt abschaltenden Unterbrechereinheit 1 b, so daß der Kurzschlußstrom i, der bei 16²/₃ Hz eine wesentlich längere Halbperiode als die bei 50 Hz aufweist, doch noch mit Sicherheit von einer der drei für 50 Hz in üblicher Weise ausgelegten Unterbrechereinheiten 1, 1 a, 1 der geforderten Kurzschlußabschaltleistung gelöscht wird.

Für das erste Ausführungsbeispiel ist nun in Figur 3 ein Kurzschlußstrom iₓ dargestellt, der bei der zweiten, auf die Abschaltung des Kurschlußstromes i von Figur 2 folgenden Abschaltung gelöscht werden soll. Durch eine zyklische Vertauschung der zeitlichen Aufeinanderfolge der Auslösepunkte 6, 6a, 6b wird bei diesem Kurzschlußstrom iₓ zuerst die Ausschaltbewegung der Kontakte der Unterbrechereinheit 1 zum Auslösezeitpunkt 6b veranlaßt.

Die Figur 3 zeigt außerdem den zeitlichen Verlauf des Kurzschlußstromes iₓ, der gegenüber dem ersten Auslösezeitpunkt 6b phasenverschoben ist, um zu berücksichtigen, daß der Kurzschlußstrom in jedem beliebigen Zeitpunkt der Sinusschwingung entstehen kann. Hier findet der erste Nulldurchgang 11x des Kurzschlußstromes iₓ noch während der Vorlaufzeit 9b der Unterbrechereinheit 1 b statt. Somit ist keine Löschung möglich, weil der Löschbereich 7b der Unterbrechereinheit 1 noch nicht erreicht ist. Der Kurzschlußstrom iₓ durchläuft danach seine negative Halbwelle und der zweite Nulldurchgang 12x fällt dann in den Löschbereich 7a der jetzt infolge der zyklischen Vertauschung zeitlich zuletzt geöffneten Unterbrechereinheit 1a. Da dieser Nulldurchgang 12x jedoch in den Beginn der Löschkammer 7a fällt, wird dort ebenfalls mit Sicherheit eine Löschung des Kurzschlußstromes iₓ, auch in diesem hinsichtlich seiner Phasenlage für die Ausschaltung ungünstigsten Fall, erreicht.

Noch einen anderen Verlauf eines Kurzschlußstromes iy zeigt die Figur 4. Dieser Kurzschlußstrom iy weist ein langsam abklingendes Gleichstromglied auf, so daß er gegenüber dem in Figur 4 strichpunktiert angedeuteten Verlauf des Kurzschlußstromes i asymmetrisch verläuft.

Bei dieser dritten Abschaltung wird nun zeitlich infolge der erneuten zyklischen Vertauschung zunächst der Auslösezeitpunkt 6a der Unterbrechereinheit 1 erreicht. Der erste Nulldurchgang 11 y des asymmetrischen Kurzschlußstromes iy wird bereits während des Beginns des Löschbereiches 7a durchlaufen, so daß dort mit Sicherheit die Abschaltung des Kurzschlußstromes iy erfolgt. Allerdings ist die positive Halbwelle des Kurzschlußstromes iy noch gestrichelt angedeutet und daraus ergibt sich, daß auch der zweite mögliche Nulldurchlauf 12y noch im Löschbereich 7 der jetzt zuletzt öffnenden Unterbrechereinheit 1 liegt, so daß auch hier selbst unter ungünstigsten Bedingungen mit einer sicheren Löschung des Kurzschlußstromes zu rechnen ist.

Bei dem in den Figuren 5 bis 8 dargestellten Ausführungsbeispiel sind lediglich zwei Unterbrechereinheiten 13 elektrisch über Verbindungsleitungen 2 in Reihe geschaltet. Jede dieser beiden Unterbrechereinheiten 13 ist über Stützisolatoren 3 auf einem Traggestell 4 befestigt, und hat einen separaten gestrichelt angedeuteten Einzelantrieb 14.

Die Unterbrechereinheiten 13 entsprechen den bei 50 Hz üblichen Unterbrechereinheiten gleicher Kurzschlußabschaltleistung in ihrer Konstruktion. Die nicht dargestellte elektrische Steuerung der Einzelantriebe 14 entspricht ebenfalls der beim 50 Hz Betrieb für die Schaltbewegung der Kontakte verwendeten Antriebssteuerung, jedoch mit dem Unterschied, daß bei dieser für den 16²/₃ Hz Betrieb vorgesehenen Reihenschaltung der beiden Unterbrechereinheiten 13 die Antriebssteuerung für die normalerweise beim 50 Hz Betrieb langsamere Einschaltbewegung der Kontakte beim 16²/₃ Betrieb für die Ausschaltbewegung einsetzt ist. Dadurch wird die Geschwindigkeit der beweglichen Kontakte reduziert und für eine gleiche Kurzschlußabschaltleistung wird ein längerer Löschbereich 15 von angenähert 22 ms erhalten, während die Vorlaufzeit 9 von angenähert 9 ms bis zur minimalen Lichtbogenzeit unverändert bleibt und damit auch der Beginn 8 des Löschbereiches 15.

Die Ausschaltbewegung der Kontakte der beiden in Reihe geschalteten Unterbrechereinheiten 13 wird wiederum zeitlich versetzt aufeinanderfolgend ausgelöst, derart, daß sich der Löschbereich 15 der bei der in Figur 6 dargestellten Abschaltung des Kurzschlußstromes i zuerst ausgelösten Unterbrechereinheit 13 und der Löschbereich 15a der darauffolgend als zweiter ausgelösten Unterbrechereinheit 13a geringfügig überlappen, nämlich um angenähert 2 ms. Beide Löschbereiche 15 und 15a überdecken daher insgesamt einen Bereich von 42 ms, d. h. wesentlich mehr als eine Halbwelle beim 16²/₃ Hz Betrieb.

Für die Ausschaltung des in Figur 6 dargestellten Kurzschlußstromes i wird zunächst im Auslösezeitpunkt 6 die Abschaltbewegung der Kontakte der Unterbrechereinheit 13 begonnen, während sich der Kurzschlußstrom i in der negativen Halbwelle befindet. Der erste Nulldurchgang 11 des Kurzschlußstromes i findet innerhalb des Löschbereiches 15 der zuerst öffnenden Unterbrechereinheit 13 statt, so daß dort der Kurzschlußstrom gelöscht werden kann. Sollte wider Erwarten noch eine positive Halbwelle des Kurzschlußstromes i, in Figur 6 gestrichelt angedeutet, durch Wiederzündung entstehen, so fällt der zweite Nulldurchgang 12 noch eindeutig in den Löschbereich 15a der als zweites abschaltenden Unterbrechereinheit 13a, so daß der Kurzschlußstrom i jederzeit mit Sicherheit spätestens dann gelöscht wird.

In Figur 7 ist eine darauffolgende zweite Abschaltung eines Kurzschlußstromes iₓ dargestellt. Für diese ist eine zyklische Vertauschung der Abschaltung der Unterbrechereinheiten 13, 13a vorgenommen, so daß als erstes der Auslösezeitpunkt 6a der Unterbrechereinheit 13a erreicht wird. Der erste Nulldurchgang 11x des Kurzschlußstromes iₓ fällt in die Vorlaufzeit 9a der Unterbrechereinheit 13a, so daß durch diese keine Löschung des Kurzschlußstromes iₓ erfolgen kann. Der Kurzschlußstrom iₓ durchläuft nun eine negative Halbwelle und der zweite Nulldurchgang 12x liegt dann im Löschbereich 15 der jetzt als zweite schaltende Unterbrechereinheit 13.

In Figur 8 ist wiederum die Löschung eines asymmetrischen Kurzschlußstromes iy dargestellt, die als dritte Abschaltung infolge einer weiteren zyklischen Vertauschung beim ersten Nulldurchgang 11 von der Unterbrechereinheit 13 bzw. im eventuell möglichen zweiten Nulldurchgang 12y von der Unterbrechereinheit 13a jeweils in den Löschbereich 15 bzw. 15a fallend durchgeführt wird.

## Patentansprüche

1. 16²/₃ Hz Hochspannungs-SF₆-Druckgas-Lei- stungsschalteranordnung, insbesondere mit einer gegenüber einem 50 Hz-Betrieb verringerten Ausschaltgeschwindigkeit der Kontakte, für eine bestimmte Kurzschlußabschaltleistung, dadurch gekennzeichnet, daß mindestens zwei Unterbrechereinheiten (1, 1a, 1 b; 13, 13a) eines 50 Hz Hochspannungs-SF₆-Druckgas-Leistungsschalters dieser Kurzschlußabschaltleistung in Reihe geschaltet sind, deren Ausschaltung zeitlich versetzt so erfolgt, daß die jeweiligen Löschbereiche (7, 7a, 7b; 15, 15a) zeitlich ohne Unterbrechung aufeinanderfolgen und insgesamt mehr als eine Halbperiode (30 ms) abdecken.

2. 16²/₃ Hz Hochspannungs-SF₆-Druckgas-Lei- stungsschalteranordnung nach Anspruch 1, dadurch gekennzeichnet, daß nach jeder Abschaltung die zeitliche Aufeinanderfolge der Ausschaltauslösung der in Reihe liegenden Unterbrechereinheiten (1, 1a, 1 b; 13, 13a) zyklisch vertauscht ist.

3. 16²/₃ Hz Hochspannungs-SF₆-Druckgas-Lei- stungsschalteranordnung nach Anspruch 1 oder 2, dadurch gekennzeichnet, daß die aufeinanderfolgenden Löschbereiche (7, 7a, 7b; 15, 15a) der in Reihe liegenden Unterbrechereinheiten (1, 1a, 1 b; 13, 13a) sich teilweise überlappen.

4. 16²/₃ Hz Hochspannungs-SF₆-Druckgas-Lei- stungsschalteranordnung nach Anspruch 1 oder 2 oder 3, dadurch gekennzeichnet, daß die zeitlich versetzte Auslösung der Ausschaltbewegung der Kontakte der in Reihe liegenden Unterbrechereinheiten (1, 1a, 1 b; 13, 13a) über die elektrische Steuerung des Antriebes (5, 14) mittels eines konstanten Zeitglieds bewirkt ist.

5. 16²/₃ Hz Hochspannungs-SF₆-Druckgas-Lei- stungsschalteranordnung mit einer gegenüber einen 50 Hz Betrieb verringerten Ausschaltgeschwindigkeit der Kontakte nach einem der Ansprüche 1 bis 4, dadurch gekennzeichnet, daß bei den in Reihe geschalteten Unterbrechereinheiten (13, 13a) des 50 Hz Leistungsschalters die beim 50 Hz Betrieb für die Einschaltbewegung der Kontakte verwendete Antriebssteuerung beim 16²/₃ Hz Betrieb für die Ausschaltbewegung eingesetzt ist.
